# EUROPÄISCHE PATENTANMELDUNG

(11) **EP 1 641 011 A1**
(43) Veröffentlichungstag der Anmeldung: **29.03.2006**
(21) Anmeldenummer: 04022816.5
(22) Anmeldetag: 24.09.2004
(51) Int. Cl.: H01H 33/02, H01H 39/00

(54) **Strombegrenzer zur Begrenzung von Kurzschlussströmen**

(71) Anmelder: SIEMENS AKTIENGESELLSCHAFT, 80333 München (DE)
(72) Erfinder: Feuerstein, Winfried, 91058 Erlangen (DE)

(57) **Zusammenfassung**

Die Erfindung betrifft einen Strombegrenzer (1) zur Begrenzung von Kurzschlussströmen in einem elektrischen Netz mit drei einphasigen Strompfaden (4.1 bis 4.3), wobei der jeweilige Strompfad (4.1 bis 4.3) mit einem zugehörigen Begrenzermodul (1.1 bis 1.3) versehen ist.

## Beschreibung

Die Erfindung betrifft einen Strombegrenzer zur Begrenzung von Kurzschlussströmen in einem elektrischen Netz mit drei Strompfaden.

Kurzschlüsse in einem elektrischen Netz führen dazu, dass einerseits der Energiefluss zum Verbraucher unterbrochen wird und andererseits Komponenten des Netzes, die den Kurzschlussstrom führen, hohen mechanischen Belastungen ausgesetzt sind. Zur Vermeidung von Kurzschlüssen wird beispielsweise in einem elektrischen Netz zwischen den Komponenten des Netzes, z. B. einer Energiequelle, insbesondere eines Generators und einer Schaltanlage, im Allgemeinen ein Kurzschluss-Strombegrenzer eingesetzt, um die Komponenten bei nicht ausreichender eigener Kurzschluss-Dimensionierung im Falle eines Kurzschlusses zu schützen. Auch im Bereich von Kraftwerks- und/oder Netzanschlüssen sowie in elektrischen Netzen von Schwerindustrie und anderen Großanlagen, in denen Mittel- oder Hochspannungstechnik eingesetzt ist, werden Kurzschluss-Strombegrenzer verwendet.

Kurzschluss-Strombegrenzer, kurz Strombegrenzer oder Iₛ-Begrenzer genannt, sind elektrische Bauteile, die den auftretenden Kurzschluss-Strom vor Erreichen des Maximums der ersten Halbwelle unterbrechen, z. B. abschalten. Üblicherweise ist ein Strombegrenzer als ein Einzelbauteil oder kombiniert mit zugehörigem Strom- und Spannungswandler sowie Auslöseeinheit für einen Dreiphasen-Anschluss dreiphasig ausgeführt. Ein derartiger herkömmlicher dreiphasiger Strombegrenzer ist zum Anschluss an ein einphasig-gekapseltes Netz- oder Hochstromsystem mit einem konstruktiv aufwendigen und kostenintensiven Adapter zu versehen. Dabei sind für den Einbau zusätzliche Leitungslängen erforderlich. Darüber hinaus kann es zu dreiphasigen Kurzschlüssen innerhalb des Strombegrenzers kommen .

Der Erfindung liegt die Aufgabe zugrunde, einen Strombegrenzer anzugeben, der besonders einfach ausgebildet ist.

Erfindungsgemäß wird die Aufgabe bei einem Strombegrenzer zur Begrenzung von Kurzschlussströmen durch die Merkmale des Anspruchs 1 gelöst. Vorteilhafte Weiterbildungen der Erfindung sind Gegenstand der Unteransprüche.

Die Erfindung geht dabei von der Überlegung aus, dass ein Strombegrenzer zur Begrenzung von Kurzschlussströmen in einem elektrischen Netz mit drei Strompfaden zur Reduzierung des konstruktiven Aufwands und des erforderlichen Bauraums möglichst einfach ausgeführt sein sollte. Insbesondere sollte die elektrische Anbindung des Strombegrenzers an die Netzleitung oder den Strompfad möglichst kurz und einfach ausgebildet sein, indem ein aufwendiger und kostenintensiver Adapter vermieden ist. Hierzu ist der jeweilige Strompfad vorzugsweise mit einem zugehörigen Begrenzermodul versehen.

Zweckmäßigerweise ist das jeweilige Begrenzermodul einphasig gekapselt. Mit anderen Worten: Für jeden Strompfad oder jede Phasenleitung, die einzeln gekapselt ist, ist ein separates Begrenzermodul oder eine Zelle vorgesehen. Dabei umfasst das jeweilige Begrenzermodul alle erforderlichen Komponenten zur Kurzschlusssicherung, insbesondere einen Stromwandler, ein Begrenzerelement und eine Auslöseeinheit. Somit sind alle Komponenten eines Strombegrenzers (auch Hochspannungssicherung genannt) im Begrenzungsmodul selbst integriert. Alternativ kann das Begrenzungsmodul lediglich ein Begrenzerelement und die Auslöseeinheit umfassen. In dieser Ausführungsform ist der Strom- und Spannungswandler im zugehörigen Strompfad angeordnet.

Je nach Art und Größe der abzusichernden Netzleitung oder des Strompfades kann das jeweilige Begrenzermodul mehrere Begrenzerelemente umfassen. Dabei sind die Begrenzerelemente eines einzelnen Begrenzermoduls zweckmäßigerweise gemeinsam gekapselt.

Darüber hinaus ist das jeweilige Begrenzermodul mittels eines elektrischen Leiters, insbesondere eines Kupferbandes beidseitig an Leiter des zugehörigen Strompfades anschließbar. Dies ermöglicht eine hohe Flexibilität im Anschluss des Strombegrenzers an den Strompfad sowie kurze Ableitungslängen, da diese um die Länge des Begrenzermoduls reduziert sind. Zudem sind keine zusätzlichen Ableitungslängen, wie bei einem Anschluss an einen herkömmlichen dreiphasig gekapselten Strombegrenzer erforderlich.

Vorteilhafterweise ist das jeweilige Begrenzermodul unbelüftet ausgebildet. D. h. zusätzliche Belüftungs- oder Umluftanlagen können entfallen. Hierdurch ist der Strombegrenzer freilufttauglich. Dabei ist das jeweilige Begrenzermodul vorzugsweise derart dimensioniert, dass bei einer Umgebungstemperatur von höchstens 40 °C und einem Nennstrom bis etwa 7 kA eine zulässige Grenztemperatur von 90 °C zumindest eingehalten ist oder gegebenenfalls unterschritten ist.

Des Weiteren sind für drei Strompfade drei separate, nach Phasen getrennte Begrenzermodule vorgesehen. Mit einer derartigen dreimal einphasig gekapselten Bauweise des Strombegrenzers ist bei einem einphasig gekapselten Strompfad ein aufwendiger Adapter sicher vermieden. Zudem ist die Betriebssicherheit erhöht und die Verfügbarkeit des Netzes durch einphasig separate Kurzschlussstrombegrenzung erhöht. Zudem sind dreiphasige Kurzschlüsse wie bei einem herkömmlichen dreiphasig gekapselten Strombegrenzer sicher vermieden.

In einer vorteilhaften Ausführungsform weist das jeweilige Begrenzermodul ein Gehäuse aus Aluminiumblech auf, das beidseitig mit einer Kapselung des zugehörigen Strompfads oder der zugehörigen Hochstromverbindung verschweißbar ist. Dies ermöglicht weitgehend kurze Ableitungslängen und zudem die Verwendung des Strombegrenzers in einer Freiluft-Schaltanlage. Zellengehäuse aus Aluminiumblech, die mit einer Kapselung einer Hochstromverbindung verschweißbar sind, stellen thermisch und elektrisch günstige Kapselungen dar, die konstruktiv sehr einfach ausgeführt sind und ohne Fremdbelüftung auskommen.

Für eine einfache Montage und Wartung sind die Gehäuse mehrerer Begrenzermodule zweckmäßigerweise auf einem gemeinsamen Grundrahmen elektrisch isoliert montiert. Für eine Absicherung gegenüber einem Zugriff von außen ist das jeweilige Gehäuse zudem mit einem Montagedeckel verschließbar.

Die mit der Erfindung erzielten Vorteile bestehen insbesondere darin, dass ein durchgehend einphasiges Schaltkonzept einer Hochstromverbindung gegeben ist, wodurch eine hohe Betriebssicherheit bei großer Verfügbarkeit erreicht ist. Dreiphasige Kurzschlüsse werden vermieden. Zudem sind aufwendige Adapter zum Anschluss des Strombegrenzers und zusätzliche Leitungslängen sicher vermieden. Es ist im Gegenteil eine Einsparung gegeben, da die Leitungslänge um die Länge des Strombegrenzers reduziert wird. Auch handelt es sich um eine raumsparende Lösung, durch die, insbesondere bei beengten Platzverhältnissen mehr Freiflächen zur Verfügung stehen. Durch die einphasige Kapselung aller jeweils einem Strompfad zugehörigen Begrenzerelemente erfolgt eine Reduzierung der Kurzschlusskräfte im Falle eines möglichen zweipoligen Kurzschlusses im Hochstromsystem. Die Anordnung einer getrennten Zelle für jeden Pfad, in der alle inneren Begrenzerelemente des jeweiligen Pfades angeordnet sind, ermöglicht den Freilufteinsatz des Strombegrenzers und ist eine kostengünstige Kapselungs-Lösung. Sie ist zudem hinsichtlich der Wärmeentwicklung beziehungsweise -abfuhr günstiger als eine dreiphasige Ausführung.

Ausführungsbeispiele der Erfindung werden anhand von Zeichnungen näher erläutert. Darin zeigen:
- FIG 1: schematisch einen Strombegrenzer für ein elektrisches Netz mit drei Strompfaden und drei zugehörigen einphasigen Begrenzermodulen,
- FIG 2: schematisch eine seitliche Schnittansicht durch einen als Generatorableitung ausgebildeten Strompfad mit einem unbelüfteten Begrenzermodul,
- FIG 3: schematisch die drei einphasigen Generatorableitungen in einer Schnittansicht von oben,
- FIG 4: schematisch eine seitliche Schnittansicht durch eine Generatorableitung mit einem belüfteten Begrenzermodul,
- FIG 5: schematisch einen Querschnitt durch die Generatorableitung nach FIG 4 im Anschlussbereich des Begrenzermoduls und Montage der Begrenzermodule auf einem gemeinsamen Grundrahmen,
- FIG 6: schematisch einen Querschnitt durch die Generatorableitung nach FIG 4 im Bereich der Generatorableitung,
- FIG 7: schematisch im Längsschnitt ein Begrenzermodul,
- FIG 8: schematisch im Längsschnitt drei einphasige Begrenzermodule für ein dreiphasiges elektrisches Netz, und
- FIG 9, 10: den Temperaturverlauf eines unbelüfteten Strombegrenzers.

Einander entsprechende Teile sind in allen Figuren mit den gleichen Bezugszeichen versehen.

FIG 1 zeigt einen Strombegrenzer 1 zur Begrenzung von Kurzschlussströmen in einem elektrischen Netz 2 (= Netz zur elektrischen Energieversorgung), z. B. im Bereich von Netzanschlüssen, Kraftwerksanschlüssen, Schaltanlagen oder im Bereich von Versorgungsanschlüssen für technischen Großanlagen.

Beispielhaft ist der Strombegrenzer 1 in einer Ableitung 4 des elektrischen Netzes 2 zwischen einer Energiequelle 6, z. B. einem Generator, und einer Komponente 8, z. B. einer Schaltanlage oder einem Verbraucher, angeordnet. Das elektrische Netz 2 ist ein dreiphasiges Stromnetz mit drei parallelen Strompfaden 4.1 bis 4.3. Um die Komponente 8 im Falle eines Kurzschlusses zu schützen, umfasst der Strombegrenzer 1 je Strompfad 4.1 bis 4.3 und somit phasenbezogen ein zugehöriges Begrenzermodul 1.1 bis 1.3. Stromabhängig umfasst das jeweilige phasenbezogene Begrenzermodul 1.1 bis 1.3 je Strompfad 4.1 bis 4.3 mehrere, z. B. zwei, parallel zueinander angeordnete Begrenzerelemente 10. Das Begrenzer- bzw. Unterbrechnungselement 10 besteht aus einer vom Hersteller spezifizierten Sprengbrücke mit integrierter Sprengkapsel. Je nach Stromanforderung ist ein Begrenzerelement 10 ausreichend, es können je Strompfad 4.1 bis 4.3 aber auch mehrere Begrenzerelemente 10 vorgesehen sein.

Zur Strombegrenzung, insbesondere zur Begrenzung eines Kurzschlussstromes arbeitet der Strombegrenzer 1 nach dem Prinzip des Schaltlichtbogens. Diese Art der Strombegrenzung ist besonders einfach und robust und wird insbesondere in der Mittelspannungstechnik eingesetzt. Dabei besteht das jeweilige Begrenzermodul 1.1 bis 1.3 im Allgemeinen aus einem massiven Kupferleiter, der den Betriebsstrom führt und im Fall der Auslösung mit Hilfe einer kleinen Explosivladung rasch aufgetrennt wird. Dadurch entsteht ein Lichtbogen, der den ansteigenden Kurzschlussstrom auf das Begrenzerelement 10, z. B. ein Schmelzsicherungselement, innerhalb weniger Mikrosekunden kommutiert und danach erlischt. Anschließend begrenzt und unterbricht das Begrenzerelement 10 den Strom, z. B. durch Abschalten des betreffenden Strompfades 4.1 bis 4.3.

In FIG 2 zeigt eine seitliche Schnittansicht durch eine als Generatorableitung ausgebildete Ableitung 4, insbesondere durch den Strompfad 4.1, in welchem zwischen einer Komponente 8, z. B. einem Maschinentransformator, und einer Energiequelle 6, z. B. einem Generator, ein Generatorschalter 12, ein Begrenzermodul 1.1 und eine Kurzschließvorrichtung 14 angeordnet sind. Der Strompfad 4.1 ist als ein Leiter einer Hochstromverbindung zwischen der Komponente 8 und der Energiequelle 6 ausgebildet. Der Strompfad 4.1 ist als eine einphasig gekapselte Ableitung 4 - im Ausführungsbeispiel eine Generatorableitung - mit einer Kapselung 16 ausgeführt. Der Generatorschalter 12 ist ein Mittelspannungsschalter, der im Zuge der einphasigen Generatorableitung angeordnet ist.

Das pfadbezogene Begrenzermodul 1.1 (auch einphasiger Is-Begrenzer genannt) ist ebenfalls einphasig gekapselt ausgeführt. Hierzu ist das Begrenzermodul 1.1 von einem Gehäuse 18 umgeben. Das Gehäuse 18 ist beispielsweise aus Aluminiumblech. Beidseitig des Gehäuses 18 (auch Zelle oder Kapselung genannt) ist dieses mit der Kapselung 16 des zugehörigen Strompfads 4.1 verbunden, z. B. verschweißt. Je nach Art und Ausführung des Gehäuses 18 kann dieses mit einem Montagedeckel 20 verschließbar sein.

Das gekapselte Begrenzermodul 1.1 kann zusätzlich zum Begrenzerelement 10 weitere Elemente, wie einen Stromwandler 22 für das Begrenzerelement 10, umfassen. Alternativ kann der Stromwandler 22 auch außerhalb des Gehäuses 18 angeordnet sein. Eine nicht näher dargestellte Auslöseeinheit für das Begrenzermodul 1.1 wird außerhalb in einem speziellen Schrank angeordnet. Über elektrische Leiter 26, insbesondere flexible Kupferbänder ist das Begrenzermodul 1.1, insbesondere das jeweilige Begrenzerelement 10 beidseitig mit dem zugehörigen Strompfad 4.1 der Ableitung 4 oder Hochstromverbindung verbunden.

Das Begrenzermodul 1.1 ist zudem als ein unbelüftetes Modul, d. h. ohne Fremdbelüftung oder Umluft, ausgeführt und auf einem Grundrahmen 28 elektrisch isoliert montiert. Für eine unbelüftete und somit einfache und kostengünstige Ausführungsform des Begrenzermoduls 1.1 ist dieses derart dimensioniert, dass bei einer Umgebungstemperatur von höchstens 40 °C und einem Nennstrom bis etwa 7 kA eine zulässige Grenztemperatur von 90 °C zumindest eingehalten oder unterschritten wird.

FIG 3 zeigt schematisch eine Ableitung 4, z. B. eine Generatorableitung in einer dreiphasigen Ausführungsform mit drei Strompfaden 4.1 bis 4.3 im Längsschnitt von oben. Für eine phasenbezogene Strombegrenzung der Ableitung 4 ist im jeweiligen Strompfad 4.1 bis 4.3 ein zugehöriges Begrenzermodul 1.1 bis 1.3 angeordnet, wobei jeweils jedes Begrenzermodul 1.1 bis 1.3 zwei Begrenzerelemente 10 umfasst. Somit ist jede Phase und jeder Strompfad 4.1 bis 4.3 mit zwei Begrenzerelementen 10 ausgeführt abgesichert. Daher wird ein derartig ausgebildeter Strombegrenzer 1 auch als ein 3x2-Strombegrenzer mit drei einphasigen Begrenzermodulen 1.1 bis 1.3 bezeichnet. Jedes Begrenzermodul 1.1 bis 1.3 ist nach Phasen oder Strompfad 4.1 bis 4.3 getrennt ausgebildet und mit einem zugehörigen Gehäuse 18 versehen. Durch eine derartige einphasige Absicherung ist die Kurzschlusssicherheit erhöht, insbesondere sind dreiphasige Kurzschlüsse sicher vermieden. Zudem erfolgt durch die einphasige Kapselung in Form der phasen- oder pfadbezogenen Begrenzermodule 1.1 bis 1.3 eine Reduzierung der Kurzschlusskräfte im Fall eines möglichen 2-poligen Kurzschlusses in der Ableitung 4 oder dem Hochstromsystem.

FIG 4 zeigt eine weitere Ausführungsform für einen Strombegrenzer mit einer seitlichen Schnittansicht durch einen einzelnen Strompfad 4.1 bis 4.3, beispielsweise durch den Strompfad 4.2 gemäß FIG 3. In diesem Ausführungsbeispiel ist das Begrenzermodul 1.2 als ein belüftetes Begrenzermodul mit einer Umlufteinrichtung 30 ausgeführt. Die Luft wird hierzu im innerer umgewälzt (Umluft).

FIG 5 zeigt einen Querschnitt durch die Ableitung 4, insbesondere durch den Strompfad 4.1 und 4.2 nach FIG 3 und 4, im Anschlussbereich der Begrenzermodule 1.1 und 1.2, d. h. im Bereich der flexiblen Leiter 26 zum Anschluss der Begrenzerelemente 10 an den zugehörigen Strompfad 4.1 bzw. 4.2. Für eine einfache Montage sind die Begrenzermodule 1.1 und 1.2 auf einen gemeinsamen Grundrahmen 28 montiert. FIG 6 zeigt eine weitere Schnittdarstellung und zwar einen Querschnitt durch die Ableitung 4 nach FIG 3 und 4 für den Strompfad 4.1 im Anschlussbereich von Begrenzermodul 1.1 und Strompfad 4.1 und somit an der Verbindungsstelle von dem Gehäuse 18 des Begrenzermoduls 1.1 und der Kapselung 16 des Strompfads 4.1.

Die FIG 7 und 8 zeigen im vergrößerten Ausschnitt jeweils im Längsschnitt ein einzelnes Begrenzermodul 1.1 nach FIG 4 ohne Belüftung bzw. drei Begrenzermodule 1.1 bis 1.3 für eine Absicherung einer dreimal einphasigen Ableitung 4 nach FIG 3.

Bei der technischen und thermischen Dimensionierung wurden die relevanten Umgebungsbedingungen berücksichtigt und mittels einer Erwärmungsprüfung bestätigt. Wesentliche Forderung bei dieser konstruktiven Ausführung ohne Fremdbelüftung oder Umluft war, dass bei 40 °C Umgebungstemperatur im Betrieb mit 7 kA eine Grenztemperatur von 90 °C am Begrenzermodul 3 nicht überschritten wird. Hierzu ist in den FIG 9 und 10 der Temperaturverlauf eines unbelüfteten Strombegrenzers 1 dargestellt.

## Patentansprüche

1. Strombegrenzer (1) zur Begrenzung von Kurzschlussströmen in einem elektrischen Netz mit drei einphasigen Strompfaden (4.1 bis 4.3), wobei der jeweilige Strompfad (4.1 bis 4.3) mit einem zugehörigen Begrenzermodul (1.1 bis 1.3) versehen ist.

2. Strombegrenzer nach Anspruch 1, wobei das jeweilige Begrenzermodul (1.1 bis 1.3) einphasig gekapselt ist.

3. Strombegrenzer nach Anspruch 1 oder 2, wobei das jeweilige Begrenzermodul (1.1 bis 1.3) einen Stromwandler (22), ein Begrenzerelement (10) und eine externe Auslöseeinheit umfasst.

4. Strombegrenzer nach Anspruch 3, wobei das jeweilige Begrenzermodul (1.1 bis 1.3) mehrere Begrenzerelemente (10) umfasst.

5. Strombegrenzer nach Anspruch 4, wobei die Begrenzerelemente (10) eines einzelnen Begrenzermoduls (1.1 bis 1.3) gemeinsam gekapselt sind.

6. Strombegrenzer nach einem der Ansprüche 1 bis 5, wobei das jeweilige Begrenzermodul (1.1 bis 1.3) mittels eines elektrischen Leiters (26), insbesondere eines Kupferbandes, beidseitig an Leiter des zugehörigen Strompfades (4.1 bis 4.3) anschließbar ist.

7. Strombegrenzer nach einem der Ansprüche 1 bis 6, wobei das jeweilige Begrenzermodul (1.1 bis 1.3) unbelüftet ausgebildet ist.

8. Strombegrenzer nach einem der Ansprüche 1 bis 7, wobei das jeweilige Begrenzermodul (1.1 bis 1.3) derart dimensioniert ist, dass bei einer Umgebungstemperatur von höchstens 40 °C und einem Nennstrom bis etwa 7 kA eine zulässige Grenztemperatur von 90 °C zumindest eingehalten ist.

9. Strombegrenzer nach einem der Ansprüche 1 bis 8, wobei für drei Strompfade (4.1 bis 4.3) drei separate, nach Phasen getrennte Begrenzermodule (1.1 bis 1.3) vorgesehen sind.

10. Strombegrenzer nach einem der Ansprüche 1 bis 9, wobei das jeweilige Begrenzermodul (1.1 bis 1.3) ein Gehäuse (18) aus Aluminiumblech aufweist, das beidseitig mit einer Kapselung (16) des zugehörigen Strompfads (4.1 bis 4.3) verschweißbar ist.

11. Strombegrenzer nach Anspruch 10, wobei die Gehäuse (18) mehrerer Begrenzermodule (1.1 bis 1.3) auf einem gemeinsamen Grundrahmen (28) elektrisch isoliert montiert sind.

12. Strombegrenzer nach Anspruch 10 oder 11, wobei das jeweilige Gehäuse (18) mit einem Montagedeckel (20) verschließbar ist.

## Geänderte Patentansprüche

### Geänderte Patentansprüche gemäss Regel 86(2) EPÜ.

**1.** Strombegrenzer (1) zur Begrenzung von Kurzschlussströmen in einem elektrischen Netz mit drei einphasigen Strompfaden (4.1 bis 4.3), wobei der jeweilige Strompfad (4.1 bis 4.3) mit einem zugehörigen Begrenzermodul (1.1 bis 1.3) versehen ist und wobei das jeweilige Begrenzermodul (1.1 bis 1.3) einphasig gekapselt ist.

**2.** Strombegrenzer nach Anspruch 1, wobei das jeweilige Begrenzermodul (1.1 bis 1.3) einen Stromwandler (22), ein Begrenzerelement (10) und eine externe Auslöseeinheit umfasst.

**3.** Strombegrenzer nach Anspruch 2, wobei das jeweilige Begrenzermodul (1.1 bis 1.3) mehrere Begrenzerelemente (10) umfasst.

**4.** Strombegrenzer nach Anspruch 3, wobei die Begrenzerelemente (10) eines einzelnen Begrenzermoduls (1.1 bis 1.3) gemeinsam gekapselt sind.

**5.** Strombegrenzer nach einem der Ansprüche 1 bis 4, wobei das jeweilige Begrenzermodul (1.1 bis 1.3) mittels eines elektrischen Leiters (26), insbesondere eines Kupferbandes, beidseitig an Leiter des zugehörigen Strompfades (4.1 bis 4.3) anschließbar ist.

**6.** Strombegrenzer nach einem der Ansprüche 1 bis 5, wobei das jeweilige Begrenzermodul (1.1 bis 1.3) unbelüftet ausgebildet ist.

**7.** Strombegrenzer nach einem der Ansprüche 1 bis 6, wobei das jeweilige Begrenzermodul (1.1 bis 1.3) derart dimensioniert ist, dass bei einer Umgebungstemperatur von höchstens 40 °C und einem Nennstrom bis etwa 7 kA eine zulässige Grenztemperatur von 90 °C zumindest eingehalten ist.

**8.** Strombegrenzer nach einem der Ansprüche 1 bis 7, wobei für drei Strompfade (4.1 bis 4.3) drei separate, nach Phasen getrennte Begrenzermodule (1.1 bis 1.3) vorgesehen sind.

**9.** Strombegrenzer nach einem der Ansprüche 1 bis 8, wobei das jeweilige Begrenzermodul (1.1 bis 1.3) ein Gehäuse (18) aus Aluminiumblech aufweist, das beidseitig mit einer Kapselung (16) des zugehörigen Strompfads (4.1 bis 4.3) verschweißbar ist.

**10.** Strombegrenzer nach Anspruch 9, wobei die Gehäuse (18) mehrerer Begrenzermodule (1.1 bis 1.3) auf einem gemeinsamen Grundrahmen (28) elektrisch isoliert montiert sind.

**11.** Strombegrenzer nach Anspruch 9 oder 10, wobei das jeweilige Gehäuse (18) mit einem Montagedeckel (20) verschließbar ist.
